# FASCICULE DE BREVET EUROPEEN

(11) **EP 0 578 576 B1**
(45) Date de publication et mention de la délivrance du brevet: **04.06.1997**
(21) Numéro de dépôt: 93401775.7
(22) Date de dépôt: 07.07.1993
(51) Int. Cl.: H01R 4/36

(54) **Borne de connexion électrique**
Elektrische Anschlussklemme
Electric connection terminal

(30) Priorité: 08.07.1992 FR 9208677
(43) Date de publication de la demande: 12.01.1994
(73) Titulaire: Lefebvre, Jean-Jacques, F-44330 Vallet (FR)
(72) Inventeur: Lefebvre, Jean-Jacques, F-44330 Vallet (FR)
(74) Mandataire: Phélip, Bruno

(56) Documents cités:
- FR-A- 2 136 396
- FR-A- 2 312 129
- US-A- 4 640 571

## Description

La présente invention concerne une borne de connexion électrique permettant le serrage de deux extrémités de câbles préalablement dénudés. Cette borne est de préférence du type comportant un mors fixe en forme de berceau à section à U qui sert de réceptacle pour les extrémités de câbles, et un mors mobile associé à un système de serrage du type vis-écrou positionné dans l'ouverture du berceau, entre ses branches latérales. L'écrou du système de serrage coopère avec les extrémités des branches latérales du berceau par un système du genre queue-d'aronde. Ce système en forme de queue-d'aronde permet de renforcer le serrage et il évite l'écartement des branches latérales du berceau lors du serrage des câbles.

Ce genre de borne est par exemple utilisée pour la connexion des câbles électriques d'alimentation des candélabres.

Le montage des câbles sur les systèmes actuels de connexion nécessite un pliage de l'extrémité desdits câbles pour permettre leur introduction dans le mors fixe. Cette opération n'est pas très facile à réaliser, en particulier lorsque l'on manipule des câbles de gros diamètre, relativement rigides.

Le document FR-A-2 312 129 décrit une borne de connexion du même type, dans laquelle on peut désolidariser le mors mobile du mors fixe. Dans ce genre de structure, le mors mobile n'est pas lié en permanence à la borne et l'opérateur peut le laisser tomber voire même le perdre lors d'une manipulation indélicate.

Pour pallier à ces inconvénients, la borne de connexion électrique selon l'invention, du type ci-dessus, comporte des moyens qui permettent d'une part, de déplacer le mors mobile et son système de serrage, pour dégager l'ouverture du berceau et rendre possible l'introduction et la pose des extrémités de câbles dans le fond du mors fixe, et d'autre part, de maintenir ledit mors mobile lié à la borne pour le rendre imperdable. A cet effet, cette borne est constituée d'un support isolant en forme de boîtier, dans lequel est positionné le mors fixe ; ce boîtier est muni d'un système de glissière pour le guidage d'un coulisseau portant le mors mobile et son système de serrage, laquelle glissière est fermée à ses extrémités pour rendre imperdable ledit coulisseau.

Le mors mobile et son système de serrage sont ainsi portés par une sorte de tiroir qui peut très facilement être manipulé par un opérateur. Le mors mobile peut ainsi être très largement dégagé par simple translation pour permettre le passage et l'introduction des extrémités de câbles dans le mors fixe. Le repositionnement dudit mors mobile sur le mors fixe pour serrer et connecter les extrémités de câbles, est réalisé par une opération de translation inverse. Le boîtier périphérique permet en outre d'isoler les différentes pièces vis à vis de l'environnement extérieur, notamment pour se conformer aux législations et normes en vigueur.

Le mors fixe, en laiton par exemple, est de préférence logé dans la face ouverte du boîtier, en regard des câbles à connecter. Le boîtier isolant a une forme générale parallélépipédique ; il est de préférence constitué de deux demi-coquilles assemblées par des tétons à clips et serties à chaud ou par une technique de soudage par haute fréquence ou ultrasons.

Selon une autre disposition de l'invention, le boîtier isolant comporte des joues latérales qui prolongent la face ouverte au niveau de laquelle est logé le mors fixe. Cette caractéristique permet de protéger l'accès aux extrémités de câbles et au mors fixe.

Suivant une autre caractéristique, le coulisseau mobile est constitué d'une embase plane munie d'un orifice de passage de la vis de serrage. Cette embase est prolongée, d'un côté, par une cheminée de protection de l'extrémité supérieure de la vis de serrage et, de l'autre côté, par deux joues latérales munies de crochets, sur lesquelles est fixé l'écrou correspondant, par simple encliquetage par exemple.

Selon une autre disposition, les arêtes latérales de l'embase du coulisseau sont guidées dans des rainures longitudinales qui forment glissières et qui s'étendent parallèlement à l'axe longitudinal des câbles. Ces rainures sont réalisées au niveau de la face avant du boîtier, le coulisseau est prisonnier de ces rainures.

En outre, l'embase du coulisseau est avantageusement munie de tenons latéraux agencés pour pénétrer dans des lumières prévues dans le prolongement des rainures longitudinales du boîtier. Ces tenons peuvent comporter des crochets qui, coopérant avec les lumières, permettent le verrouillage du coulisseau sur l'ouverture du mors fixe, dans la position de serrage des câbles.

D'autre part, les rainures longitudinales de guidage du coulisseau sont de préférence adaptées pour serrer ce dernier légèrement à force, lors de son dégagement du mors fixe. On peut également prévoir un simple bossage ou ergot, dans la rainure, pour immobiliser le coulisseau. Ces caractéristiques permettent de maintenir le coulisseau en position "dégagement" sans nécessiter de maintien quelconque par l'opérateur.

Selon une autre disposition de l'invention, le mors mobile consiste en une pastille conductrice, en laiton par exemple, montée de façon mobile à l'extrémité de la vis de serrage. Cette pastille est guidée dans le mors fixe par des rainures médianes en forme d'arcs de cercle réalisés sur les faces internes de ses branches latérales.

Selon d'autres dispositions, l'écrou du système de serrage comporte un orifice destiné à la réception d'une fiche de dérivation qui alimente le coupe-circuit et la borne peut comporter des moyens de fixation d'une barrette de liaison, éventuellement en forme de peigne, servant à relier deux ou plusieurs bornes de connexion.

Mais l'invention sera encore illustrée, sans être aucunement limitée, par la description suivante d'un mode de réalisation particulier, donné à titre d'exemple et représenté sur les. dessins annexés dans lesquels :
- la figure 1 est une vue éclatée de la borne de connexion électrique selon l'invention avec le mors mobile en position "dégagement" ;
- la figure 2 est une vue en coupe transversale montrant le mors mobile en position de serrage sur le mors fixe ;
- la figure 3 est une vue de l'écrou de serrage du mors mobile monté sur le coulisseau support ;
- la figure 4 est une vue isolée du mors mobile, de son système de serrage et du coulisseau support, en association avec une fiche de dérivation au coupe-circuit.

La borne 1, représentée sur les figures 1 et 2, pour la connexion électrique des des extrémités de câbles 2, 2', est principalement constituée d'un boîtier isolant 3 en matière plastique appropriée, d'un mors fixe 4 en forme de berceau à section en U et d'un mors mobile 5 associé à un système de serrage 6 du type vis-écrou.

Le mors fixe 4 et le mors mobile 5 sont réalisés en matériau conducteur, du genre laiton par exemple ; ils définissent un étau de serrage pour écraser et mettre en contact les extrémités des câbles 2, 2' à raccorder.

Le boîtier isolant 3 a une forme générale parallélépipédique constituée de deux parois latérales 7 et 8, d'une face avant 9, d'une face arrière 10, d'une face inférieure 11 et d'une face supérieure 12. Il est constitué de deux demi-coquilles symétriques assemblées au moyen de tétons 13 convenablement répartis qui coopèrent avec des orifices 14 adaptés. Cet assemblage est avantageusement complété par un sertissage à chaud, par soudage haute fréquence ou par ultra-sons.

La face inférieure 11 du boîtier 3 se situe en regard des câbles 2, 2' à connecter ; elle est ouverte et elle comporte un logement pour recevoir et positionner le mors fixe 4 en forme de berceau. Ce mors fixe 4 est positionné de telle sorte que son ouverture 15 soit orientée vers la face avant 9 du boîtier isolant. Ses deux ailes latérales 16 et 17 sont respectivement plaquées contre les faces internes des parois latérales 7 et 8 du boîtier et son fond 18 vient prendre appui sur la face arrière 10. On remarque sur la figure 1 la présence de rainures médianes 20 réalisées sur les faces internes des ailes latérales du berceau 4 ; comme on le verra plus loin, ces rainures 20 permettent le guidage du mors mobile 5 lors du serrage de l'étau. En outre, l'extrémité des ailes latérales 16 et 17 du berceau 4 comporte un retour interne 21 en forme de demi queue-d'aronde dont la fonction sera explicitée plus loin.

La face avant 9 du boîtier 3 est ouverte et comporte des rainures longitudinales 22 orientées vers l'intérieur. Ces rainures 22 s'étendent sur toute la longueur du boîtier, juste au-dessus de l'ouverture 15 du berceau 4 et parallèlement à l'axe longitudinal 23 des câbles 2, 2' à connecter. Les rainures 22, en vis à vis, servent de glissières pour le guidage d'un coulisseau 24 portant le mors mobile 5 et son système de serrage 6. Ce coulisseau 24 est prisonnier dans les rainures 22 ; il est réalisé de façon monobloc en un matériau plastique approprié. Il est constitué d'une embase plane 25 de forme générale sensiblement rectangulaire munie d'un orifice central 26 pour le passage de la vis 27 qui fait partie du système de serrage 6. Cette embase 25 se prolonge, vers le haut, par une paroi de protection en forme de cheminée 28 destinée à protèger et isoler la vis 27 dans toutes ses positions. Latéralement, l'embase 25 se prolonge vers le bas (figure 3) par deux joues 29 comportant chacune un ergot de verrouillage 30 à son extrémité. Les deux joues 29 en vis à vis permettent l'encliquetage et le maintien en position de l'écrou 31 qui coopère avec la vis 27 pour former le système de serrage 6.

Cet écrou 31 comporte un orifice fileté dans sa partie centrale dans lequel s'enfile la vis de serrage 27. L'extrémité externe de cette vis 27 se situe dans la cheminée de protection 28 et elle peut être manoeuvrée par un opérateur au moyen d'une clé par exemple. Son extrémité interne porte le mors mobile 5 en forme de pastille conductrice. Cette pastille 5 est montée tournante à l'extrémité de la vis 27, pour améliorer le serrage des câbles à connecter.

Le coulisseau 24 qui porte le mors mobile 5 et son système de serrage 6 peut coulisser sur toute la longueur de la face avant 9 du boîtier 3. Ce coulissement est réalisé par l'opérateur de façon à dégager l'ouverture 15 du berceau 4 et permettre l'introduction et la pose des extrémités de câbles 2, 2', dans le fond du mors fixe 4, et ceci de façon perpendiculaire à leur axe longitudinal 23, selon la flèche d'orientation 32. Ce positionnement particulier ne nécessite pas de pliage important des câbles et il facilite grandement la connexion des câbles rigides dont la section est de l'ordre de 50 mm² par exemple, du type de ceux utilisés pour l'alimentation d'un réseau de candélabres d'éclairage.

L'embase 25 du coulisseau 24 sert d'entretoise et maintient l'écartement des parois latérales 7 et 8 du boîtier isolant. En position "dégagement", le coulisseau est largement repoussé vers la face supérieure 12 du boîtier. Au niveau de cette partie supérieure, les rainures longitudinales 22 sont adaptées pour serrer et coincer le coulisseau 24 afin d'éviter que celui-ci ne retombe lors de l'opération de mise en place des câbles. Ce léger serrage maintient le mors fixe 5 en position dégagée et l'opérateur peut se dispenser de le maintenir d'une quelconque façon.

Ce maintien en position dégagée peut aussi être obtenu par un simple bossage disposé dans la rainure.

Lorsque les extrémités dénudées des câbles 2 et 2' sont positionnées entre les ailes latérales 16 et 17 du berceau 4, sur le fond 18 de ce dernier, le coulisseau 24 est abaissé manuellement, par simple translation, pour positionner le mors mobile 5 et son système de serrage 6 dans l'ouverture 15 du mors fixe 4. Cette position de serrage est avantageusement verrouillée au moyen de tenons latéraux 34 prévus dans le prolongement des arêtes de l'embase 25 du coulisseau 24. Ces tenons 34 sont agencés pour s'enficher dans des lumières 35 prévues sur la face inférieure 11 du boîtier 3, dans le prolongement des rainures longitudinales 22. Ils peuvent également être munis de crochets à leur extrémité pour être verrouillés en position active.

Dans cette position de serrage, représentée sur la figure 2, l'écrou 31 se situe entre les ailes latérales 16 et 17 du mors fixe 4, juste au-dessous des retours 21 en forme de demi-queue-d'aronde. Les bordures latérales de l'écrou 31 comportent des butées 36 qui ont une forme correspondant à celle des retours 21 pour assurer un appui et un accrochage corrects lors du serrage, et notamment pour servir de moyen de crochetage et éviter l'écartement des ailes latérales du mors fixe au cours de cette opération.
Les faces latérales de l'écrou 31 sont bloquées entre les ailes 16 et 17 du mors fixe 4. La manoeuvre de la vis de serrage 27 entraîne le blocage des butées 36 sur les retours 21 et la descente du mors mobile 5. Ce dernier est guidé dans les rainures médianes 20 en forme d'arcs de cercle pour assurer un écrasement et une connexion correcte des extrémités de câbles 2, 2'. Cet écrasement réalise le mélange des fils électriques constitutifs ; le montage mobile de la pastille 5 à l'extrémité de la vis 27 améliore cette opération.

La présence d'une structure isolante autour de l'étau de connexion permet de sécuriser ce type de borne.
Dans le domaine des connexions électriques pour candélabres d'éclairage, les parois latérales 7 et 8 du boîtier 3 sont de préférence prolongées, sur la face inférieure 11 de ce dernier, par des joues monoblocs 38. Ces joues latérales s'étendent devant le mors fixe 4 et leur dimension est adaptée en fonction de l'environnement pour protéger l'accès aux extrémités de câbles et au mors fixe.

Telle qu'on l'a représentée sur les figures 1 et 4, la borne 1, selon l'invention, comporte des moyens de réception d'une fiche de dérivation 39 servant à alimenter un coupe-circuit non représenté. Ces moyens consistent en une prise femelle 40 définie par un orifice réalisé dans l'écrou en laiton 31 et dans l'une des joues 29 qui le maintient. Cette fiche 39 et son fil d'alimentation passent par une ouverture appropriée réalisée dans la face supérieure 12 du boîtier isolant 3.

Plusieurs bornes de connexion 1 du même type peuvent être reliées. A cet effet, la borne 1 comporte des moyens de fixation d'une barrette de liaison 41 qui est isolée entre ses extrémités. Ces moyens sont constitués d'une fente 42, prévue dans la face supérieure 12 du boîtier 3 et de deux orifices communiquant 43 et 44 prévus respectivement dans le fond 18 du mors fixe 4 et dans la paroi arrière 10 dudit boîtier. La barrette 41 comporte, à chacune de ses extrémités, une fiche plate 45 dans laquelle est aménagé un orifice 46. Une fois placé sur le fond 18 du mors fixe 4, l'ensemble peut être assemblé au moyen d'une vis de fixation 47. A noter que la fente 42 peut être obturée par une pastille mince prédécoupée que l'opérateur peut ouvrir en fonction des besoins.

Cette barrette 41 peut consister en un simple fil isolé entre ses deux extrémités, comme représenté figure 1, ou être en forme de peigne afin de connecter directement plusieurs boîtiers.

La borne de connexion électrique selon l'invention peut également comporter une rainure d'accueil 48 en forme de queue-d'aronde, associée à un orifice central 49, pour permettre le positionnement sur un rail de fixation non représenté.

La borne de connexion électrique décrite ci-avant est particulièrement adaptée aux connexions de câbles d'alimentation de candélabres. Bien entendu, elle peut être utilisée dans d'autres domaines et sa structure sera alors adaptée en conséquence.

Les signes de référence insérés après les caractéristiques techniques mentionnées dans les revendications ont pour seul but de faciliter la compréhension de ces dernières et n'en limitent aucunement la portée.

## Revendications

1. Borne de connexion électrique comportant - un mors fixe (4) en forme de berceau à section en U qui sert de réceptacle pour les extrémités de câbles (2, 2') préalablement dénudées et - un mors mobile (5) associé à un système de serrage (6) du type vis (27)-écrou (31) positionné dans l'ouverture (15) dudit berceau (4), entre ses branches latérales (16, 17), ledit écrou (31) coopérant avec les extrémités desdites branches latérales (16, 17) par un système du genre queue-d'aronde, pour prendre appui sur lesdites extrémités afin de renforcer le serrage et pour éviter leur écartement, la borne comportant des moyens qui permettent de déplacer le mors mobile (5) et son système de serrage (6) pour prendre une position inactive dégageant l'ouverture (15) du berceau (4) et permettant l'introduction et la pose des extrémités de câbles (2, 2'), et une position active dans laquelle lesdites extrémités de câbles (2, 2') peuvent être serrées, caractérisée en ce qu'elle est constituée d'un support isolant en forme de boîtier (3) dans lequel est positionné le mors fixe (4), ledit boîtier (3) étant muni d'un système de glissière (22) pour le guidage d'un coulisseau (24) portant le mors mobile (5) et son système de serrage (6), ladite glissière étant fermée à ses extrémités de telle sorte que l'ensemble glissière (22)-coulisseau (24) forme des moyens adaptés pour maintenir ledit mors mobile (5) lié à la borne, qu'il soit en position dégagée ou en position de serrage, de façon à le rendre imperdable.

2. Borne de connexion électrique selon la revendication 1, caractérisée en ce qu'elle comporte un boîtier isolant (3) de forme générale parallélépipédique, constitué de deux demi coquilles assemblées.

3. Borne de connexion électrique selon l'une quelconque des revendications 1 ou 2, caractérisée en ce qu'elle comporte un mors fixe (4) logé dans la face ouverte (11) du boîtier (3) en regard des câbles (2, 2') à connecter.

4. Borne de connexion électrique selon la revendication 3, caractérisée en ce que le boîtier isolant (3) comporte des joues latérales (38) qui prolongent sa face ouverte (11) au niveau de laquelle est logé le mors fixe (4), afin de protéger l'accès aux extrémités de câbles (2, 2') et audit mors fixe (4).

5. Borne de connexion électrique selon l'une quelconque des revendications 1 à 4, caractérisée en ce que le coulisseau (24) est constitué d'une embase plane (25) munie d'un orifice (26) de passage de la vis de serrage (27), ladite embase (25) étant prolongée, d'un côté, par une cheminée (28) de protection de l'extrémité supérieure de ladite vis (27) et, de l'autre côté, par deux joues latérales (29) sur lesquelles est fixé l'écrou (31), par encliquetage.

6. Borne de connexion électrique selon la revendication 5, caractérisée en ce que les arêtes latérales de l'embase (25) du coulisseau (24) sont guidées dans des rainures longitudinales (22) formant glissières qui s'étendent parallèlement à l'axe longitudinal (23) des câbles (2, 2') et qui sont réalisés au niveau de la face avant (9) du boîtier (3).

7. Borne de connexion électrique selon la revendication 6, caractérisée en ce que l'embase (25) du coulisseau (24) est munie de tenons latéraux (34) agencés pour pénétrer dans des lumières (35) prévues dans le prolongement des rainures longitudinales (22) du boîtier (3), lesquels tenons (34) et lumières (35) permettent le verrouillage du coulisseau (24) sur l'ouverture (15) du mors fixe (4), dans la position de serrage des câbles (2, 2').

8. Borne de connexion électrique selon l'une quelconque des revendications 6 ou 7, caractérisée en ce que les rainures longitudinales (22) qui forment glissières pour le coulisseau (24) sont adaptées pour serrer et coincer ce dernier légèrement à force, lors de son dégagement du mors fixe (4).

9. Borne de connexion électrique selon l'une quelconque des revendications 1 à 8, caractérisée en ce que le mors mobile (4) consiste en une pastille conductrice montée de façon mobile à l'extrémité de la vis de serrage (27), laquelle pastille (5) est guidée dans le mors fixe (4) par des rainures médianes (20) réalisées sur les faces internes de ses branches latérales (16 et 17).

10. Borne de connexion électrique selon l'une quelconque des revendications 1 à 9, caractérisée en ce que l'écrou (31) du système de serrage (6) comporte un orifice (40) destiné à la réception d'une fiche de dérivation (39).

11. Borne de connexion électrique selon l'une quelconque des revendications 1 à 10, caractérisée en ce qu'elle comporte des moyens de fixation d'une barrette de liaison (41), isolée entre ses extrémités, lesquels moyens sont constitués d'une fente (42) prévue sur la face supérieure (12) du boîtier (3) et de deux orifices communiquant, l'un (43) prévu dans le fond (18) du mors fixe (4) et l'autre (44) dans la paroi arrière (10) dudit boîtier (3), pour le passage d'une vis de fixation (47).

## Patentansprüche

1. Elektrische Anschlußklemme, mit - einem festen Klemmbacken (4) in Form eines im Schnitt U-artigen Bügels, der zur Aufnahme von vorher abisolierten Kabelenden (2, 2') dient, und - einem beweglichen Klemmbacken (5), der mit einem auf Schraube (27) und Mutter (31) basierenden Klemmsystem (6) verbunden ist, das in der Öffnung (15) des besagten Bügels (4) zwischen dessen Seitenschenkel (16,17) angeordnet ist und mit den Enden der Seitenschenkel (16,17) durch ein schwalbenschwanzartiges System zusammenwirkt zur Anlage auf die besagten Enden, um die Klemmung zu verstärken, und zur Vermeidung von deren Lösen, ferner mit Mitteln zum Verstellen des beweglichen Klemmbackens (5) und seines Klemmsystems (6), um eine inaktive Position, bei der die Öffnung (15) des Bügels (4) freigemacht und das Einführen und Legen der Kabelenden (2,2') möglich ist, und eine aktive Position einzunehmen, in der die besagten Kabelenden (2,2') geklemmt werden können, dadurch gekennzeichnet, daß sie aus einem isolierenden Träger in Form eines Gehäuses (3) gebildet ist, in dem der feste Klemmbacken (4) angeordnet ist, wobei das besagte Gehäuse (3) mit einem Gleitsystem (22) zur Führung eines Kulissenelements (24) versehen ist, das die bewegliche Klemmbacke (5) und dessen Klemmsystem (6) trägt, wobei das besagte Gleitsystem an seinen Enden derart abgeschlossen ist, daß die Gesamtheit von Gleitsystem (22) und Kulissenelement (24) Mittel zum Halten des besagten beweglichen Klemmbackens in Verbindung mit der Anschlußklemme bildet, sei es in freigemachter Stellung oder in Klemmstellung, wobei er unverlierbar wird.

2. Elektrische Anschlußklemme nach Anspruch 1, dadurch gekennzeichnet, daß sie ein isolierendes Gehäuse (3) in der Form eines allgemeinen Parallelepipeds aufweist, das aus zwei zusammengesetzten Halbschalen gebildet ist.

3. Elektrische Anschlußklemme nach Anspruch 1 oder 2, dadurch gekennzeichnet, daß sie eine feste Klemmbacke (4) aufweist, die in der offenen Seite (11) des Gehäuses (3) im Hinblick auf die zu verbindenden Kabel (2, 2') angeordnet ist.

4. Elektrische Anschlußklemme nach Anspruch 3, dadurch gekennzeichnet, daß das isolierende Gehäuse (3) Seitenansätze (38) aufweist, die dessen offene Stirnseite verlängern, wobei auf deren Höhe der feste Klemmbacken (4) angeordnet ist, wodurch der Zugang zu den Kabelenden (2, 2') und zum besagten festen Klemmbacken (4) geschützt wird.

5. Elektrische Anschlußklemme nach einem der Ansprüche 1 bis 4, dadurch gekennzeichnet, daß das Kulissenelement (24) mit einem flachen Basiskörper (25) gebildet ist, der mit einer Durchgangsöffnung (26) für die Klemmschraube (27) versehen ist, und der besagte Basiskörper auf einer Seite durch einen Schacht (28) zum Schutz des oberen Endes der besagten Schraube (27) und auf der anderen Seite durch zwei Seitenansätze (29) verlängert ist, an denen die Mutter (31) mittels Einrasten fixiert ist.

6. Elektrische Anschlußklemme nach Anspruch 5, dadurch gekennzeichnet, daß die Seitenkanten des Basiskörpers (25) für das Kulissenelement (24) in Longitudinalrillen (22) geführt sind, die das Gleitsystem bilden, das sich parallel zur Längsachse (23) der Kabel (2, 2') erstreckt und auf der Höhe der Vorderseite (9) des Gehäuses (3) realisiert ist.

7. Elektrische Anschlußklemme nach Anspruch 6, dadurch gekennzeichnet, daß der Basiskörper (25) des Kulissenelements (24) mit Seitennasen (34) versehen ist, die zum Durchsetzen von Löchern (35) angeordnet sind, die in der Verlängerung der Longitudinalrillen (22) des Gehäuses (3) vorgesehen sind, wobei die Nasen (34) und die Löcher (35) die Blockierung des Kulissenelements (24) in der Öffnung (15) der festen Klemmbacke (4) in der Klemmposition der Kabel (2, 2') ermöglichen.

8. Elektrische Anschlußklemme nach einem der Ansprüche 6 oder 7, dadurch gekennzeichnet, daß die das Gleitsystem für das Kulissenelement (24) bildenden Longitudinalrillen (22) zum geringfügigen Verklemmen und/oder Verkeilen des letzteren unter Kraft bei dessen Lösen von der festen Klemmbacke (4) ausgebildet sind.

9. Elektrische Anschlußklemme nach einem der Ansprüche 1 bis 8, dadurch gekennzeichnet, daß die bewegliche Klemmbacke (5) aus einem leitenden Plättchen besteht, das beweglich am Ende der Klemmschraube (27) montiert und in der festen Klemmbacke (4) durch mittige Rillen (20) geführt ist, die auf den Innenflächen der Seitenschenkel (16 und 17) realisiert sind.

10. Elektrische Anschlußklemme nach einem der Ansprüche 1 bis 9, dadurch gekennzeichnet, daß die Mutter (31) des Klemmsystems (6) eine Öffnung (40) zur Aufnahme eines Stromverzweigungssteckers (39) aufweist.

11. Elektrische Anschlußklemme nach einem der Ansprüche 1 bis 10, dadurch gekennzeichnet, daß sie Befestigungsmittel für einen zwischen seinen Enden isolierten Verbindungssteg (41) aufweist, welche Mittel mit einem in der Oberseite (12) des Gehäuses (3) vorgesehenen Spalt (42) und mit zwei kommunizierenden Öffnungen gebildet sind, wobei die eine (43) im Bodenteil (18) der festen Klemmbacke (4) und die andere (44) in der Hinterwand (10) des besagten Gehäuses (3) vorgesehen sind, um den Durchgang einer Befestigungsschraube (47) zu ermöglichen.

## Claims

1. An electric connection terminal comprising a fixed jaw (4) in the form of a U-shaped cradle serving as a receptacle for the ends of cables (2, 2') which have been made bare in advance and - a mobile jaw (5) associated with a clamping system (6) of the screw (27) - nut (31) type positioned in the aperture (15) of the said cradle (4), between its lateral branches (16, 17), whereby the said nut (31) works together with the ends of the said lateral branches (16, 17) by a system of the dovetail kind, to bear on the said ends in order to strengthen the clamping effect and to avoid their widening, whereas the connection terminal exhibits means enabling to displace the mobile jaw (5) and its clamping system (6) in order to adopt an inactive position clearing the aperture (15) of the cradle (4) and enabling to introduce and to place ends of cables (2, 2') and to adopt an active position in which the said ends of cables (2, 2') can be clamped, characterised in that it is made of an insulating support in the shape of a casing (3) in which is positioned the fixed jaw (4), whereas the said casing (3) is fitted with a slide system (22) for the guiding of a ram (24) carrying the mobile jaw (5) and its clamping system (6), whereby the said slide is closed at its ends so that the slide (22)/ram (24) assembly builds means suited for maintaining the said mobile jaw (5) linked to the connection terminal, regardless whether it is in home position or in clamping position, so that it remains captive.

2. An electric connection terminal according to claim 1, characterised in that it comprises an insulating casing (3) with more or less the form of a parallelepipedon, constituted of two assembled half-shells.

3. An electric connection terminal according to one of the claims 1 or 2, characterised in that it contains a fixed jaw (4) housed inside the open face (11) of the casing (3) opposite the cables (2, 2') to be connected.

4. An electric connection terminal according to claim 3, characterised in that the insulating casing (3) exhibits lateral cheeks (38) prolonging its open face (11) at the level of which is accommodated the fixed jaw (4), in order to protect the access at the ends of the cables (2, 2') and to the said fixed jaw (4).

5. An electric connection terminal according to any of the claims 1 to 4, characterised in that the ram (24) is made of a flat skid (25) fitted with a hole (26) for passing the clamping screw (27), whereas the said skid (25) is prolonged, on one side, by a cowling (28) for protecting the upper end of the said screw (27) and, on the other side, by two lateral cheeks (29) on which is fastened the nut (31), by a snapping effect.

6. An electric connection terminal according to claim 5, characterised in that the lateral edges of the skid (25) of the ram (24) are guided in longitudinal grooves (22) forming slides stretching parallel to the longitudinal axis (23) of the cables (2, 2') and which are located at the level of the front face (9) of the casing (3).

7. An electric connection terminal according to claim 6, characterised in that the skid (25) of the ram (24) is fitted with lateral lugs (34) located to penetrate in ports (35) arranged in the prolongation of the longitudinal grooves (22) of the casing (3), whereas the said lugs (34) and ports (35) enable to lock the ram (24) onto the aperture (15) of the fixed jaw (4), in the clamping position for the cables (2, 2').

8. An electric connection terminal according to one of the claims 6 or 7, characterised in that the longitudinal grooves (22) which serve as slides for the ram (24) are suited to clamp and squeeze the ram with a slight strength, when extracting from the fixed jaw (4).

9. An electric connection terminal according to any of the claims 1 to 8, characterised in that the mobile jaw (5) consists of a conducting pellet, mobile- mounted at the end of the clamping screw (27), whereas the said pellet (5) is guided in the fixed jaw (4) by middle grooves (20) arranged on the internal faces of its lateral branches (16 and 17).

10. An electric connection terminal according to any of the claims 1 to 9, characterised in that the nut (31) of the clamping system (6) comprises a hole (40) designed for accommodating a branch circuit plug (39).

11. An electric connection terminal according to any of the claims 1 to 10, characterised in that it contains means for fastening a terminal junction (41), insulated between its ends, whereby the said means are constituted of a slot (42) arranged on the upper face (12) of the casing (3) and of two communicating slots, the one (43) being drilled in the bottom (18) of the fixed jaw (4) and the other (44) in the rear wall (10) of the said casing (3), for passing a fastening screw (47).
